# EUROPÄISCHE PATENTSCHRIFT

(11) **EP 0 959 038 B1**
(45) Veröffentlichungstag und Bekanntmachung des Hinweises auf die Patenterteilung: **02.05.2007**
(21) Anmeldenummer: 99108915.2
(22) Anmeldetag: 05.05.1999
(51) Int. Cl.: B66F 9/075

(54) **Videovorrichtung für ein Flurförderzeug**
Video apparatus for industrial truck
Appareil vidéo pour chariot de manutention

(30) Priorität: 19.05.1998 DE 19822496
(43) Veröffentlichungstag der Anmeldung: 24.11.1999
(73) Patentinhaber: Still Wagner GmbH & Co. KG, 72760 Reutlingen (DE)
(72) Erfinder: Ettenhuber, Otto, 72768 Reutlingen-Oferdingen (DE)
(74) Vertreter: Kasseckert, Rainer

(56) Entgegenhaltungen:
- WO-A-92/19526
- DE-U- 29 708 980
- US-A- 5 048 703
- US-A- 5 586 620

## Beschreibung

Die Erfindung betrifft eine Videovorrichtung für ein Flurförderzeug mit einer im Bereich einer Lastaufnahmevorrichtung des Flurförderzeugs angeordneten Kamera und einem im Bereich eines Fahrerplatzes des Flurförderzeugs angeordneten Monitor, wobei die Lastaufnahmevorrichtung zur Aufnahme von standardisierten Transportmitteln, die als Paletten ausgeführt sind, vorgesehen ist, und wobei eine Zielmaske vorgesehen ist, die dem von dem Monitor dargestellten Bild überlagert ist und eine Zielmarke für mindestens eine Kontur der Palette aufweist.

Flurförderzeuge bei denen Videovorrichtungen häufig verwendet werden, sind beispielsweise Frontgabelstapler oder Schubmaststapler. Als standardisierte Transportmittel werden Paletten, Gitterboxen oder andere allgemein oder betrieblich genormte Behälter verwendet. Als Lastaufnahmevorrichtung werden in der Regel Lastgabeln verwendet, die in eine Öffnung des Transportmittels oder in einen unter dem Transportmittel befindlichen Freiraum eingefahren werden können.

Bei Videovorrichtungen der eingangs genannten Art wird die Lastaufnahmevorrichtung und ein gegebenenfalls vor oder auf der Lastaufnahmevorrichtung befindliches Transportmittel von der Kamera erfaßt und zeitgleich auf dem Monitor abgebildet. Dies soll dem Fahrer ermöglichen, insbesondere vor einem Einfahren in das Transportmittel die Lastaufnahmevorrichtung optimal zu positionieren. Eine derartige Videovorrichtung ist beispielsweise aus der US 5 586 620 A bekannt.

Bei Videovorrichtungen der genannten Art besteht das Problem, daß das Erkennen der exakten räumlichen Lage der Lastaufnahmevorrichtung relativ zu dem Transportmittel auf dem zweidimensionalen Bildschirm nur schwer möglich ist. Es treten daher auch bei Flurförderzeugen mit Videovorrichtung häufig Beschädigungen des Transportmittels durch die Lastaufnahmevorrichtung auf, wenn mit der Lastaufnahmevorrichtung an das Transportmittel angefahren wird.

Der vorliegenden Erfindung liegt daher die Aufgabe zugrunde, eine Videovorrichtung zur Verfügung zu stellen, die das Positionieren der Lastaufnahmevorrichtung erleichtert.

Diese Aufgabe wird erfindungsgemäß dadurch gelöst, daß die Zielmaske eine Zielmarke für eine vertikale Kante einer Einschuböffnung der Palette, eine Zielmarke für eine horizontale Kante einer Einschuböffnung der Palette und eine Zielmarke für mindestens eine Fluchtungslinie einer Einschuböffnung der Palette aufweist. Auf dem Monitor sieht der Fahrer das von der Kamera erfaßte Bild des Transportmittels. Die Lastaufnahmevorrichtung ist optimal positioniert, wenn die auf der Maske dargestellte Zielmarke mit der entsprechenden Kontur des Bildes auf dem Monitor in Übereinstimmung gebracht ist. Wenn diese Übereinstimmung erreicht ist, kann die Lastaufnahmevorrichtung geradlinig und zielgenau in das Transportmittel eingefahren werden. Paletten weisen rechteckige Einschuböffnungen für eine Lastgabel auf. Wenn die Länge der Zielmarke auf, der Zielmaske mit der Länge der auf dem Monitor abgebildeten Kante übereinstimmt, hat die Lastgabel einen genau definierten Abstand von der Palette. Anschließend kann die Position der Lastgabel in seitlicher Richtung eingestellt werden, wobei die vertikale Kante der Einschuböffnung und die zugeordnete Zielmarke zueinander fluchten müssen. Wenn das Transportmittel als Palette ausgeführt ist und die Zielmaske eine Zielmarke für eine horizontale Kante einer Einschuböffnung der Palette aufweist, kann anhand dieser Zielmarke die vertikale Position der Lastgabel eingestellt werden. Dadurch, daß die Zielmaske eine Zielmarke für mindestens eine Fluchtungslinie einer Einschuböffnung der Palette aufweist, kann anhand dieser Fluchtungslinie die Neigung einer Lastgabel überprüft und gegebenenfalls eingestellt werden. Als Fluchtungslinie wird eine horizontale, von dem Flurförderzeug weg verlaufende Innenkante der Einschuböffnung bezeichnet. Ein Einfahren in eine Palette darf nur bei waagrechter Lastgabel erfolgen. Wenn die Kamera an der Lastgabel oder an einem Hubmast des Flurförderzeugs befestigt ist, neigt sich die Kamera mit der Lastgabel mit. Die Lastgabel ist genau dann waagrecht, wenn die auf dem Monitor abgebildete Fluchtungslinie zu der entsprechenden Zielmarke parallel ist.

Wenn die Transportmittel in einem Regal gelagert sind, ist es zweckmäßig, wenn die Zielmaske eine Zielmarke für mindestens eine Kontur eines Regals aufweist. Wenn die Kontur des Regals mit der auf der Zielmaske dargestellten Zielmarke übereinstimmt, ist sichergestellt, daß mit Lastaufnahmevorrichtung nicht an das Regal angefahren wird.

Flurförderzeug weg verlaufende Innenkante der Einschuböffnung bezeichnet. Ein Einfahren in eine Palette darf nur bei waagrechter Lastgabel erfolgen. Wenn die Kamera an der Lastgabel oder an einem Hubmast des Flurförderzeugs befestigt ist, neigt sich die Kamera mit der Lastgabel mit. Die Lastgabel ist genau dann waagrecht, wenn die auf dem Monitor abgebildete Fluchtungslinie zu der entsprechenden Zielmarke parallel ist.

Gemäß einer besonders vorteilhaften Ausgestaltung der Erfindung ist die Zielmaske auf einer transparenten Folie abgebildet, die vor dem Monitor angeordnet ist. Die Folie kann für jeden Einsatzort des Flurförderzeugs individuell bedruckt werden und ist einfach austauschbar. Wenn die an einer bestimmten Seite der Lastaufnahmevorrichtung montierte Kamera, beispielsweise aus betrieblichen Gründen, symmetrisch auf die andere Seite der Lastaufnahmevorrichtung ummontiert wird, kann die Folie einfach gewendet werden.

Die Folie kann zwischen dem Monitor und einer vor dem Monitor angeordneten Schutzfolie angeordnet werden. Hierbei ist die Folie durch die Schutzfolie geschützt und es muß für die Folie keine gesonderte Befestigungsvorrichtung vorgesehen werden.

Ebenfalls möglich ist es, daß die Zielmaske auf elektronischem Weg in das von dem Monitor dargestellte Bild eingeblendet wird. Es müssen hierfür keine Folien angefertigt werden. Die Position der Zielmarken auf dem Monitor wird stattdessen berechnet und als elektronisches Signal dem Monitor zugeführt.

Weitere Vorteile und Einzelheiten der Erfindung werden anhand des in den schematischen Figuren dargestellten Ausführungsbeispiels näher erläutert. Dabei zeigt
- Figur 1: eine Videovorrichtung,
- Figur 2: ein Monitorbild,
- Figur 3: eine Zielmaske.

Figur 1 zeigt eine Videovorrichtung mit einer an einer Lastgabel 1 angeordneten Kamera 6, die über eine Signalleitung 8 mit einem Monitor 7 verbunden ist. Die Signalübertragung von der Kamera 6 zum Monitor 7 kann auch drahtlos erfolgen. Der Monitor 7 ist im Bereich eines nicht näher dargestellten Fahrerplatzes eines Flurförderzeugs angeordnet. Vor einem Bildschirm 7a des Monitors 7 befindet sich erfindungsgemäß eine durchsichtige Folie 7b, auf welche die Zielmaske aufgebracht werden kann.

Figur 2 zeigt das Bild des Monitors einer erfindungsgemäßen Videovorrichtung, wobei sich eine Lastgabel 1 vor einer in Längsrichtung angeordneten Palette P befindet. Die Lastgabel 1 befindet sich in der für das Einfahren in die Einschuböffnung E richtigen Position auf einem Regal R, das eine Oberkante 2 aufweist. Die Palette P weist in dieser Ansicht als für die Positionsbestimmung charakteristische Linien eine vertikale Kante 3 der Einschuböffnung E und zwei Fluchtungslinien 4, 5 auf.

Als Zielmaske kann eine Abbildung der gesamten Palette, beispielsweise wie in Figur 2 dargestellt, mit dem Bild des Monitors überlagert werden. Eine größere Übersichtlichkeit wird jedoch erreicht, wenn auf der Zielmaske lediglich einige charakteristische Linien der Palette P dargestellt sind.

Eine solche Zielmaske ist in Figur 3 abgebildet. Auf dieser Zielmaske sind eine Zielmarke 2a für die Oberkante 2 des Regals R, eine Zielmarke 3a für die vertikale Kante 3 der Einschuböffnung 3 und jeweils eine Zielmarke 4a, 5a für die horizontalen Fluchtungslinien 4, 5 der Einschuböffnung E dargestellt.

Wenn sich die genannten Zielmarken mit den entsprechenden Kanten der Palette P bzw. des Regals R decken, befindet sich die Lastgabel 1 in der korrekten Position, um in die Einschuböffnung E der Palette P einzufahren.

Darüber hinaus befindet sich auf der Zielmaske eine Marke 1a für die Lastgabel 1. Anhand dieser Marke 1a kann kontrolliert werden, ob sich die Kamera relativ zu der Lastgabel in ihrer korrekten Position befindet.

Für die Queraufnahme von Paletten können Zielmasken in analoger Weise angefertigt werden. Es kann hierbei für jedes verwendete Transportmittel und für jede mögliche Ausrichtung des selben Transportmittels eine eigene Maske verwendet werden. Ebenfalls möglich ist es, die Zielmarken für mehrere Transportmittel, beispielsweise farblich unterscheidbar, auf einer gemeinsamen Maske abzubilden.

## Patentansprüche

1. Videovorrichtung für ein Flurförderzeug mit einer im Bereich einer Lastaufnahmevorrichtung des Flurförderzeugs anordnenbaren Kamera (6) und einem im Bereich eines Fahrerplatzes des Flurförderzeugs anordnenbaren Monitor (7), wobei die Lastaufnahmevorrichtung zur Aufnahme von standardisierten Transportmitteln, die als Paletten (P) ausgeführt sind, vorgesehen ist, und wobei eine Zielmaske vorgesehen ist, die dem von dem Monitor (7) dargestellten Bild überlagert ist und eine Zielmarke (3a, 4a, 5a) für mindestens eine Kontur der Palette aufweist, **dadurch gekennzeichnet, daß** die Zielmaske eine Zielmarke (3a) für eine vertikale Kante (3) einer Einschuböffnung (E) der Palette (P), eine Zielmarke für eine horizontale Kante einer Einschuböffnung (E) der Palette (P) und eine Zielmarke (4a, 5a) für mindestens eine Fluchtungslinie (4,5) einer Einschuböffnung (E) der Palette (P) aufweist.

2. Videovorrichtung für ein Flurförderzeug nach Anspruch 1, **dadurch gekennzeichnet, daß** die Transportmittel in einem Regal (R) gelagert sind und die Zielmaske eine Zielmarke (2a) für mindestens eine Kontur eines Regals (R) aufweist.

3. Videovorrichtung nach Anspruch 1 oder 2, **dadurch gekennzeichnet, daß** die Zielmaske auf einer transparenten Folie (7b) abgebildet ist, die vor dem Monitor (7) angeordnet ist.

4. Videovorrichtung nach Anspruch 3, **dadurch gekennzeichnet, daß** die Folie (7b) zwischen dem Monitor (7) und einer vor dem Monitor (7) angeordneten Schutzfolie angeordnet ist.

5. Videovorrichtung nach einem der Ansprüche 1 bis 4, **dadurch gekennzeichnet, daß** die Zielmaske auf elektronischem Weg in das von dem Monitor (7) dargestellte Bild eingeblendet wird.

## Claims

1. Video apparatus for an industrial truck having a camera (6), which can be arranged in the region of a load-receiving apparatus of the industrial truck, and a monitor (7), which can be arranged in the region of a driver's seat of the industrial truck, the load-receiving apparatus being provided for accommodating standardized transport means, which are in the form of pallets (P), and a target mask being provided which is superimposed on the image represented by the monitor (7) and has a target mark (3a, 4a, 5a) for at least one contour of the pallet, **characterized in that** the target mask has a target mark (3a) for a vertical edge (3) of an insertion opening (E) of the pallet (P), a target mark for a horizontal edge of an insertion opening (E) of the pallet (P) and a target mark (4a, 5a) for at least one line of alignment (4, 5) of an insertion opening (E) of the pallet (P).

2. Video apparatus for an industrial truck according to Claim 1, **characterized in that** the transport means are mounted in a rack (R), and the target mask has a target mark (2a) for at least one contour of a rack (R).

3. Video apparatus according to Claim 1 or 2, **characterized in that** the target mask is imaged on a transparent film (7b), which is arranged in front of the monitor (7).

4. Video apparatus according to Claim 3, **characterized in that** the film (7b) is arranged between the monitor (7) and a protective film arranged in front of the monitor (7).

5. Video apparatus according to one of Claims 1 to 4, **characterized in that** the target mask is inserted electronically into the image represented by the monitor (7).

## Revendications

1. Dispositif vidéo pour un chariot de manutention comprenant une caméra (6) pouvant être disposée dans la zone d'un dispositif de prise de charge du chariot de manutention et un moniteur (7) pouvant être disposé dans la zone d'un poste de conduite du chariot de manutention, le dispositif de prise de charge étant prévu pour recevoir des moyens de transport standard réalisés sous la forme de palettes (P), et un masque de visée étant prévu, lequel est superposé à l'image représentée par le moniteur (7) et présente un repère de visée (3a, 4a, 5a) pour au moins un contour de la palette, **caractérisé en ce que** le masque de visée présente un repère de visée (3a) pour un bord vertical (3) d'une ouverture d'enfichage (E) de la palette (P), un repère de visée pour un bord horizontal d'une ouverture d'enfichage (E) de la palette (P) et un repère de visée (4a, 5a) pour au moins une ligne d'alignement (4, 5) d'une ouverture d'enfichage (E) de la palette (P).

2. Dispositif vidéo pour un chariot de manutention selon la revendication 1, **caractérisé en ce que** les moyens de transport sont généralement entreposés dans un rayonnage (R) et le masque de visée présente un repère de visée (2a) pour au moins un contour d'un rayonnage (R).

3. Dispositif vidéo pour un chariot de manutention selon la revendication 1 ou 2, **caractérisé en ce que** le masque de visée est représenté sur un film transparent (7b) qui est disposé devant le moniteur (7).

4. Dispositif vidéo pour un chariot de manutention selon la revendication 3, **caractérisé en ce que** le film (7b) est disposé entre le moniteur (7) et un film protecteur disposé devant le moniteur (7).

5. Dispositif vidéo pour un chariot de manutention selon l'une des revendications 1 à 4, **caractérisé en ce que** le masque de visée est affiché de manière électronique dans l'image représentée par le moniteur (7).
